# DEMANDE DE BREVET EUROPEEN

(11) **EP 4 717 831 A1**
(43) Date de publication de la demande: **01.04.2026**
(21) Numéro de dépôt: 25203713.0
(22) Date de dépôt: 22.09.2025
(51) Int. Cl.: E02F 9/20, B66F 9/06, B66F 9/07, B66F 17/00, E02F 9/24

(54) **MACHINE DE MANUTENTION COMPRENANT UNE UNITE DE TRAITEMENT CONFIGUREE POUR DELIVRER UNE INDICATION DE STABILITE LONGITUDINALE, ET PROCEDE CORRESPONDANT**

(30) Priorité: 26.09.2024 FR 2410295
(71) Demandeur: MANITOU BF, 44150 Ancenis (FR)
(72) Inventeur: FILAQUIER, Johann, 44150 ANCENIS (FR)
(74) Mandataire: Ipsilon

(57) **Abrégé**

L'invention concerne une machine de manutention (1) comprenant un châssis (2), un système de manutention (300) porté par le châssis (2), un essieu avant (5) et un essieu arrière (6) supportant le châssis (2) sur le sol, et un système de capteur (100).

L'essieu avant (5) est un essieu non oscillant et l'essieu arrière (6) est un essieu oscillant.

Le système de capteur (100) comprend une jauge de contrainte (16) disposée sur l'essieu arrière (6), et deux capteurs de force (15G, 15D) fixés chacun sur l'essieu avant (5) à écartement suivant une direction transversale (Y) de la machine de manutention (1).

Les capteurs de force (15G, 15D) sont employés ensemble avec la jauge de contrainte (16) pour délivrer une indication de la stabilité longitudinale de la machine de manutention (1), et éventuellement une indication de la stabilité latérale.

Il est également décrit des procédés (1000, 2000, 3000, 4000) correspondants d'indication de la stabilité d'une machine de manutention.

## Description

### DOMAINE DE L'INVENTION

La présente invention concerne de manière générale les machines de manutention et l'indication de la stabilité longitudinale de la machine.

Une telle machine peut notamment être réalisée sous la forme d'un chariot à bras télescopique, pelleteuse mécanique, chargeuse à godet ou autre.

### ART ANTERIEUR

Les machines de manutention sont couramment équipées d'une jauge de contrainte au niveau de l'essieu arrière afin d'évaluer la stabilité longitudinale de la machine de manutention.

La figure 1A représente schématiquement et en vue de dessus une telle machine de manutention 101. La machine de manutention 101 comporte un châssis 102, un essieu avant 105 et un essieu arrière 106. L'essieu avant 105 porte deux roues avant 105A et l'essieu arrière 106 porte deux roues arrière 106A. De façon non représentée, les roues avant 105A peuvent être braquées ; les roues arrière 106A peuvent aussi être braquées comme représenté sur la figure 1B et la figure 1C. La flèche F1 sur la figure 1A indique la direction d'avancement en marche avant de la machine de manutention 101. Une jauge de contrainte 116 est disposée sur l'essieu arrière 106. Si le signal de la jauge de contrainte 116 décroît, l'effort appliqué sur le sol via l'essieu arrière 106 décroît, ce qui indique potentiellement que la machine de manutention 101 est en train de basculer vers l'avant autour de l'essieu avant 105, comme indiqué par la flèche en pointillés TR sur la figure 1A. Ainsi, le signal de la jauge de contrainte 116 permet, entre autres, d'évaluer la stabilité longitudinale de la machine de manutention 101.

Toutefois, une telle machine de manutention 101 n'est pas entièrement satisfaisante en raison du problème suivant. Lorsque les roues arrière 106A sont braquées comme indiqué par les flèches en pointillés RWT sur la figure 1B et la figure 1C, les roues arrière 106A exercent un effort sur l'essieu arrière 106. Cet effort augmente avec l'angle de braquage des roues arrière 106A, et devient très important lorsque les roues arrière 106A arrivent en butée (repères RWB sur la figure 1C) à leur angle de braquage maximum. Cet effort perturbe le signal de la jauge de contrainte 116 et donc l'évaluation de la stabilité de la machine de manutention 101 à l'aide de la jauge de contrainte 116.

La présente invention a pour but de proposer une nouvelle machine de manutention et un procédé d'indication de stabilité correspondant permettant de pallier tout ou partie des problèmes exposés ci-dessus.

### RESUME DE L'INVENTION

A cet effet, l'invention a pour objet une machine de manutention comprenant un châssis, un système de manutention porté par le châssis, un essieu avant et un essieu arrière supportant le châssis sur le sol, et un système de capteur, dans laquelle l'essieu avant est un essieu non oscillant et l'essieu arrière est un essieu oscillant,
dans laquelle le système de capteur comprend une jauge de contrainte disposée sur l'essieu arrière, et deux capteurs de force fixés chacun sur l'essieu avant à écartement suivant une direction transversale de la machine de manutention, chaque capteur de force étant en outre fixé au châssis ou en contact avec le châssis de manière à mesurer un effort d'appui vertical du châssis sur ledit capteur de force,
la machine de manutention comprenant en outre une unité de traitement connectée au système de capteur, l'unité de traitement étant configurée pour :
   - calculer une première moyenne et une deuxième moyenne, la première moyenne étant une moyenne des efforts d'appui vertical mesurés par les deux capteurs de force à un premier instant, et la deuxième moyenne étant une moyenne des efforts d'appui vertical mesurés par les deux capteurs de force à un deuxième instant postérieur au premier instant ;
   - déterminer si une différence en valeur absolue entre la deuxième moyenne et la première moyenne est supérieure à un premier seuil, le premier seuil étant non nul ; et
   - dans la négative (autrement dit, s'il est déterminé que ladite différence en valeur absolue n'est pas supérieure au premier seuil), délivrer une indication de stabilité longitudinale de la machine de manutention en fonction de la contrainte mesurée par la jauge de contrainte au premier instant ;
   - dans l'affirmative (autrement dit, s'il est déterminé que ladite différence en valeur absolue est supérieure au premier seuil), délivrer ladite indication de stabilité longitudinale en fonction d'au moins la contrainte mesurée par la jauge de contrainte au deuxième instant ou en fonction de la contrainte mesurée par la jauge de contrainte au premier instant corrigée en fonction d'une différence arithmétique entre la deuxième moyenne et la première moyenne.

La configuration décrite ci-dessus de l'unité de traitement repose sur le constat que la seule mesure de la contrainte par la jauge de contrainte n'est pas toujours suffisante pour déterminer correctement la stabilité longitudinale de la machine de manutention. En effet, comme on l'a indiqué ci-dessus en relation avec l'art antérieur, cette mesure peut être perturbée par le braquage des roues arrière. C'est pourquoi, avec l'invention, on prend en compte la différence en valeur absolue entre la deuxième moyenne et la première moyenne. Si cette différence en valeur absolue est supérieure au premier seuil, alors l'effort d'appui vertical du châssis sur l'essieu avant a significativement évolué entre le premier instant et le deuxième instant, ce qui indique que la stabilité longitudinale de la machine de manutention a été significativement affectée. Il convient en conséquence de déterminer l'indication de stabilité longitudinale en fonction de la mesure la plus récente de la contrainte - c'est-à-dire de la contrainte mesurée par la jauge de contrainte au deuxième instant - ou en corrigeant la contrainte mesurée par la jauge de contrainte au premier instant. Inversement, si la différence en valeur absolue n'est pas supérieure au premier seuil, alors l'effort d'appui vertical du châssis sur l'essieu avant n'a pas significativement évolué entre le premier instant et le deuxième instant, ce qui indique que la stabilité longitudinale de la machine de manutention n'a pas été significativement affectée. Une variation de la contrainte mesurée par la jauge de contrainte entre le premier instant et le deuxième instant n'est alors pas indicative de la stabilité longitudinale de la machine de manutention, notamment parce qu'elle pourrait être due au braquage des roues arrière. C'est pourquoi l'indication de stabilité longitudinale est déterminée en fonction de la contrainte mesurée par la jauge de contrainte au premier instant, et non en fonction de la contrainte mesurée par la jauge de contrainte au deuxième instant.

En synthèse, avec l'invention, on tend à rendre plus fiable l'indication de stabilité longitudinale délivrée par l'unité de traitement. Comme cela sera décrit plus loin, cette indication de stabilité longitudinale peut être affichée à un opérateur de la machine de manutention et/ou être prise en compte pour stopper un ou plusieurs mouvements susceptibles de faire basculer la machine de manutention vers l'avant autour de l'essieu avant.

La machine de manutention peut aussi comporter une ou plusieurs des caractéristiques suivantes prises dans toute combinaison techniquement admissible.

Selon un mode de réalisation de l'invention, les deux capteurs de force sont fixés sur l'essieu avant de part et d'autre d'un axe longitudinal de la machine de manutention, l'axe longitudinal étant orthogonal à la direction transversale de la machine de manutention.

Selon un mode de réalisation de l'invention, l'unité de traitement est configurée pour :
- s'il est déterminé que ladite différence en valeur absolue est supérieure au premier seuil, délivrer ladite indication de stabilité longitudinale en fonction de la contrainte mesurée par la jauge de contrainte au deuxième instant à l'exclusion d'autres grandeurs mesurées par le système de capteur.

Selon un mode de réalisation de l'invention, l'unité de traitement est configurée pour :
- s'il est déterminé que ladite différence en valeur absolue n'est pas supérieure au premier seuil, calculer une dérive de la jauge de contrainte, la dérive étant une différence arithmétique entre la contrainte mesurée par la jauge de contrainte au deuxième instant et la contrainte mesurée par la jauge de contrainte au premier instant, et délivrer ladite indication de stabilité longitudinale en fonction de la contrainte mesurée par la jauge de contrainte au premier instant non corrigée en fonction de ladite dérive ;
- s'il est déterminé que ladite différence en valeur absolue est supérieure au premier seuil, délivrer ladite indication de stabilité longitudinale en fonction de la contrainte mesurée par la jauge de contrainte au deuxième instant corrigée en fonction de ladite dérive, en particulier diminuée de ladite dérive.

Selon un mode de réalisation de l'invention, l'unité de traitement est configurée pour :
- s'il est déterminé que ladite différence en valeur absolue est supérieure au premier seuil, délivrer ladite indication de stabilité longitudinale en fonction de la contrainte mesurée par la jauge de contrainte au premier instant corrigée en fonction d'une différence arithmétique entre la deuxième moyenne et la première moyenne, en particulier diminuée de ladite différence arithmétique multipliée par un coefficient de conversion.

Selon un mode de réalisation de l'invention, la machine de manutention comprend en outre une unité d'affichage connectée à l'unité de traitement, et l'unité de traitement est en outre configurée pour commander l'affichage de l'indication de stabilité longitudinale sur l'unité d'affichage.

Selon un mode de réalisation de l'invention, la machine de manutention comprend en outre une cabine. Selon un mode de réalisation dans ce cas, l'unité d'affichage est disposée dans la cabine.

Selon un mode de réalisation de l'invention, l'unité de traitement est en outre configurée pour :
- calculer un premier écart et un deuxième écart, le premier écart étant une différence entre l'effort d'appui vertical mesuré par un capteur de force parmi les deux capteurs de force au premier instant et la première moyenne, et le deuxième écart étant une différence entre l'effort d'appui vertical mesuré par le dit capteur de force au deuxième instant et la deuxième moyenne ;
- déterminer si une différence en valeur absolue entre le deuxième écart et le premier écart est supérieure à un deuxième seuil, le deuxième seuil étant non nul
- dans la négative (autrement dit, s'il est déterminé que la différence en valeur absolue entre le deuxième écart et le premier écart n'est pas supérieure au deuxième seuil), délivrer une indication de stabilité latérale de la machine de manutention en fonction du premier écart ;
- dans l'affirmative (autrement dit, s'il est déterminé que la différence en valeur absolue entre le deuxième écart et le premier écart est supérieure au deuxième seuil), délivrer ladite indication de stabilité latérale en fonction du deuxième écart.

Selon un mode de réalisation de l'invention, l'unité de traitement est en outre configurée pour commander l'affichage de l'indication de stabilité latérale sur l'unité d'affichage.

Selon un mode de réalisation de l'invention, le premier instant et le deuxième instant sont séparés d'au plus 10 millisecondes, plus préférablement d'au plus 5 millisecondes, plus préférablement encore d'au plus 1 milliseconde.

L'invention concerne également un procédé d'indication de la stabilité d'une machine de manutention comprenant un châssis, un système de manutention porté par le châssis, un essieu avant et un essieu arrière supportant le châssis sur le sol, et un système de capteur,
dans laquelle l'essieu avant est un essieu non oscillant et l'essieu arrière est un essieu oscillant,
dans laquelle le système de capteur comprend une jauge de contrainte disposée sur l'essieu arrière, et deux capteurs de force fixés chacun sur l'essieu avant à écartement suivant une direction transversale de la machine de manutention, chaque capteur de force étant en outre fixé au châssis ou en contact avec le châssis de manière à mesurer un effort d'appui vertical du châssis sur ledit capteur de force,
le procédé comprenant :
   - calculer une première moyenne et une deuxième moyenne, la première moyenne étant une moyenne des efforts d'appui vertical mesurés par les deux capteurs de force à un premier instant, et la deuxième moyenne étant une moyenne des efforts d'appui vertical mesurés par les deux capteurs de force à un deuxième instant postérieur au premier instant ;
   - déterminer si une différence en valeur absolue entre la deuxième moyenne et la première moyenne est supérieure à un premier seuil, le premier seuil étant non nul ; et
   - dans la négative, délivrer une indication de stabilité longitudinale de la machine de manutention en fonction de la contrainte mesurée par la jauge de contrainte au premier instant ;
   - dans l'affirmative, délivrer ladite indication de stabilité longitudinale en fonction d'au moins la contrainte mesurée par la jauge de contrainte au deuxième instant ou en fonction de la contrainte mesurée par la jauge de contrainte au premier instant corrigée en fonction d'une différence arithmétique entre la deuxième moyenne et la première moyenne.

Un tel procédé présente les mêmes avantages que ceux présentés plus haut en rapport avec la machine de manutention. Ceux-ci ne sont donc pas répétés par souci de concision. Le procédé peut aussi comporter une ou plusieurs des caractéristiques suivantes prises dans toute combinaison techniquement admissible.

Selon un mode de réalisation de l'invention, le procédé comprend :
- s'il est déterminé que ladite différence en valeur absolue est supérieure au premier seuil, délivrer ladite indication de stabilité longitudinale en fonction de la contrainte mesurée par la jauge de contrainte au deuxième instant à l'exclusion d'autres grandeurs mesurées par le système de capteur.

Selon un mode de réalisation de l'invention, le procédé comprend :
- s'il est déterminé que ladite différence en valeur absolue n'est pas supérieure au premier seuil, calculer une dérive de la jauge de contrainte, la dérive étant une différence arithmétique entre la contrainte mesurée par la jauge de contrainte au deuxième instant et la contrainte mesurée par la jauge de contrainte au premier instant, et délivrer ladite indication de stabilité longitudinale en fonction de la contrainte mesurée par la jauge de contrainte au premier instant non corrigée en fonction de ladite dérive ;
- s'il est déterminé que ladite différence en valeur absolue est supérieure au premier seuil, délivrer ladite indication de stabilité longitudinale en fonction de la contrainte mesurée par la jauge de contrainte au deuxième instant corrigée en fonction de ladite dérive.

Selon un mode de réalisation de l'invention, lequel le procédé comprend :
- s'il est déterminé que ladite différence en valeur absolue est supérieure au premier seuil, délivrer ladite indication de stabilité longitudinale en fonction de la contrainte mesurée par la jauge de contrainte au premier instant corrigée en fonction d'une différence arithmétique entre la deuxième moyenne et la première moyenne.

Selon un mode de réalisation de l'invention, le procédé comprend en outre :
- calculer un premier écart et un deuxième écart, le premier écart étant une différence entre l'effort d'appui vertical mesuré par un capteur de force parmi les deux capteurs de force au premier instant et la première moyenne, et le deuxième écart étant une différence entre l'effort d'appui vertical mesuré par le dit capteur de force au deuxième instant et la deuxième moyenne ;
- déterminer si une différence en valeur absolue entre le deuxième écart et le premier écart est supérieure à un deuxième seuil, le deuxième seuil étant non nul
- dans la négative, délivrer une indication de stabilité latérale de la machine de manutention en fonction du premier écart ;
- dans l'affirmative, délivrer ladite indication de stabilité latérale en fonction du deuxième écart.

Il est précisé que toutes les caractéristiques présentées en rapport avec la machine de manutention sont applicables au procédé et réciproquement.

### BREVE DESCRIPTION DES DESSINS

D'autres caractéristiques et avantages de l'invention ressortiront encore de la description qui suit, laquelle est purement illustrative et non limitative et doit être lue en regard des dessins annexés, sur lesquels :
- [Fig. 1A] la Figure 1A est une vue schématique de dessus du châssis d'une machine de manutention selon l'art antérieur ;
- [Fig. 1B] la Figure 1B est une vue analogue à la Figure 1A, expliquant l'effet du braquage des roues arrière dans l'art antérieur ;
- [Fig. 1C] la Figure 1C est une autre vue analogue à la Figure 1A, expliquant l'effet du braquage des roues arrière dans l'art antérieur ;
- [Fig. 2] la Figure 2 est une vue schématique de côté d'une machine de manutention à bras de levage, selon un mode de réalisation de l'invention ;
- [Fig. 3] la Figure 3 est une vue schématique de dessus du châssis de la machine de manutention de la Figure 2 ;
- [Fig. 4A] la Figure 4A est une vue schématique, en vue depuis l'arrière, de la machine de manutention de la Figure 2 ;
- [Fig. 4B] la Figure 4B est une vue schématique partielle, en vue depuis l'avant, de la machine de manutention de la Figure 2 ;
- [Fig. 4C] la Figure 4C est une vue schématique en perspective de l'un des capteurs représentés sur la Figure 4B ;
- [Fig. 5] la Figure 5 est une vue schématique d'une unité de traitement de la machine de manutention de la Figure 2, selon un mode de réalisation, à laquelle sont raccordés des capteurs et des équipements à commander ;
- [Fig. 6] la Figure 6 est un logigramme comprenant des étapes d'un procédé d'indication de la stabilité de la machine de manutention de la Figure 2, selon un mode de réalisation ;
- [Fig. 7] la Figure 7 est un logigramme comprenant des étapes d'un procédé d'indication de la stabilité de la machine de manutention de la Figure 2, selon un autre mode de réalisation ;
- [Fig. 8] la Figure 8 est un logigramme comprenant des étapes d'un procédé d'indication de la stabilité de la machine de manutention de la Figure 2, selon encore un autre mode de réalisation ;
- [Fig. 9] la Figure 9 est un logigramme comprenant des étapes d'un procédé d'indication de la stabilité de la machine de manutention de la Figure 2, selon encore un autre mode de réalisation.

### DESCRIPTION DETAILLEE

Le concept de l'invention est décrit plus complètement ci-après avec référence aux dessins joints, sur lesquels des modes de réalisation du concept de l'invention sont montrés. Sur les dessins, la taille et les tailles relatives des éléments peuvent être exagérées à des fins de clarté. Des numéros similaires font référence à des éléments similaires sur tous les dessins. Cependant, ce concept de l'invention peut être mis en œuvre sous de nombreuses formes différentes et ne devrait pas être interprété comme étant limité aux modes de réalisation exposés ici. Au lieu de cela, ces modes de réalisation sont proposés de sorte que cette description soit complète, et communiquent l'étendue du concept de l'invention aux hommes du métier.

Une référence dans toute la spécification à « un mode de réalisation » signifie qu'une fonctionnalité, une structure, ou une caractéristique particulière décrite en relation avec un mode de réalisation est incluse dans au moins un mode de réalisation de la présente invention. Ainsi, l'apparition de l'expression « dans un mode de réalisation » à divers emplacements dans toute la spécification ne fait pas nécessairement référence au même mode de réalisation. En outre, les fonctionnalités, les structures, ou les caractéristiques particulières peuvent être combinées de n'importe quelle manière appropriée dans un ou plusieurs modes de réalisation.

En référence aux figures, il est proposé une machine de manutention équipée d'une unité de traitement configurée pour délivrer une indication de stabilité longitudinale de la machine.

Sur la figure 2, on a représenté un exemple de machine de manutention 1 à bras de levage. La machine de manutention 1 comprend un châssis 2 supporté sur le sol par l'intermédiaire d'un essieu avant 5 et d'un essieu arrière 6.

En référence à la figure 2 et à la figure 3, l'essieu avant 5 porte deux roues avant 5A et l'essieu arrière 6 porte deux roues arrière 6A. De façon non représentée, les roues avant 5A et les roues arrière 6A peuvent être braquées.

La machine de manutention 1 comprend un système motorisé de déplacement de la machine sur le sol. Le système motorisé de déplacement de la machine comprend par exemple un moteur électrique et/ou un moteur à combustion interne, et un système de transmission aux roues 5A, 6A et de contrôle de direction permettant, d'une part, d'entraîner les roues 5A, 6A, et d'autre part, de braquer les roues 5A, 6A et par là diriger le déplacement de la machine. La flèche F sur la figure 3 indique la direction d'avancement en marche avant de la machine de manutention 1.

Le châssis 2 porte un système de manutention 300 et un système d'actionnement permettant de déplacer le système de manutention 300 par rapport au châssis 2.

Le système de manutention 300 comprend un bras de levage 3. Le bras de levage 3 est articulé au châssis 2 pour pouvoir être déplacé autour d'un axe de pivotement P entre une position abaissée et une position levée. Dans l'exemple représenté, l'axe de pivotement P est plus près de l'essieu arrière 6 que de l'essieu avant 5, et en particulier en arrière de l'essieu arrière 6.

Le système de manutention 300 comprend aussi un dispositif de manutention 3A situé à l'extrémité du bras de levage 3. Selon un mode de réalisation, le dispositif de manutention 3A comprend un porte-outil et un outil fixé de manière démontable à ce porte-outil. En variante, l'outil peut être intégré de manière démontable au porte-outil, ou bien l'outil peut être directement fixé à l'extrémité du bras de levage 3.

Le système d'actionnement comprend un actionneur de levage, tel qu'un vérin hydraulique ou un vérin électrique, pour déplacer le bras de levage 3 autour de l'axe de pivotement P entre sa position abaissée et sa position levée. Le système d'actionnement peut comprendre en outre un actionneur de manutention, tel qu'un vérin hydraulique ou un vérin électrique, pour déplacer le dispositif de manutention 3A par rapport à l'extrémité du bras de levage 3.

Le bras de levage 3 peut être télescopique, auquel cas le système d'actionnement comprend un actionneur d'extension du bras de levage 3, tel qu'un vérin hydraulique ou un vérin hydraulique. En variante, le bras de levage 3 peut être non télescopique.

La machine de manutention 1 comprend en outre une cabine 4 supportée par le châssis 2. La cabine 4 est configurée pour qu'un opérateur de la machine de manutention 1 puisse prendre place dans la cabine 4 et piloter la machine de manutention 1 depuis la cabine 4. Pour cela la cabine 4 inclut une interface homme-machine, qui peut comprendre notamment un joystick et la machine de manutention 1 comprend une unité de traitement 8, comportant par exemple un calculateur. L'unité de traitement 8 est connectée à l'interface homme-machine et permet à l'opérateur de piloter la machine de manutention 1 par l'intermédiaire de l'interface homme-machine. Plus précisément, l'unité de traitement 8 permet à l'opérateur de piloter tous ou certains parmi le déplacement de la machine de manutention 1 par rapport au sol, la position du bras de levage 3, l'extension du bras de levage 3 si le bras de levage 3 est télescopique, la position du dispositif de manutention 3A, etc. Pour cela l'unité de traitement 8 peut être configurée pour commander le système motorisé de déplacement de la machine, l'actionneur de levage, l'actionneur d'extension du bras de levage 3, l'actionneur de manutention, etc.

En outre, un dispositif d'affichage 9 est disposé dans la cabine 4 dans une position où le dispositif d'affichage 9 est visible pour l'opérateur ayant pris place dans la cabine 4.

En référence maintenant aux figures 3 à 5, la machine de manutention 1 comprend en outre un système de capteur 100. Ce système de capteur 100 comprend une jauge de contrainte 16 et deux capteurs de force 15G, 15D.

La figure 4A est une vue de la machine de manutention 1 selon la flèche A sur la figure 3 et montre ainsi la machine de manutention 1 en vue depuis l'arrière. Comme représenté, la jauge de contrainte 16 est disposée sur l'essieu arrière 6, et l'essieu arrière 6 est oscillant, c'est-à-dire que l'essieu arrière 6 est monté pivotant au châssis 2 de façon à pouvoir pivoter autour d'un axe de pivotement Q (cf. figure 4A) qui est parallèle à un axe longitudinal X (cf. figure 3) de la machine de manutention 1.

La figure 4B est une vue de la machine de manutention 1 selon la flèche B sur la figure 3 et montre ainsi la machine de manutention 1 en vue depuis l'avant. Sur la figure 4B, la cabine 4 et le système de manutention 300 ne sont pas représentés pour ne pas encombrer le dessin. Comme représenté, les capteurs de force 15G, 15D sont chacun fixés sur l'essieu avant 5, et l'essieu avant 5 est non oscillant, c'est-à-dire que l'essieu avant 5 est monté non pivotant au châssis 2. En outre, les capteurs de force 15G, 15D sont fixés au châssis 2 de manière à pouvoir mesurer un effort d'appui vertical du châssis 2 sur les capteurs de force 15G, 15D.

Dans un exemple, comme représenté sur les figures 4B et 4C, les capteurs de force 15G, 15D sont des cellules de charge annulaires (« pancake load cells » en anglais) qui comportent une pluralité de trous traversants 155 (cf. figure 4C) pour recevoir des éléments de fixation 255 (cf. figure 4B), tels que des écrous ou des vis, pour fixer les capteurs de force 15G, 15D à la fois à l'essieu avant 5 et au châssis 2. La référence 159 sur la figure 4C désigne un câble de connexion pour connecter les capteurs de force 15G, 15D, par exemple à l'unité de traitement 8.

En variante, les capteurs de force 15G, 15D peuvent être en contact avec le châssis 2 mais non fixés au châssis 2.

Comme représenté sur la figure 3 et la figure 4B, les capteurs de force 15G, 15D sont fixés sur l'essieu avant à écartement suivant une direction transversale Y de la machine de manutention 1, où la direction transversale Y et l'axe longitudinal X sont orthogonaux. Autrement dit, les capteurs de force 15G, 15D sont espacés l'un de l'autre suivant la direction transversale Y. De préférence, comme représenté sur la figure 3, les capteurs de force 15G, 15D sont fixés sur l'essieu avant 5 de part et d'autre de l'axe longitudinal X, auquel cas le capteur de force 15G est un capteur de force du côté gauche et le capteur de force 15D est un capteur de force du côté droite.

En référence maintenant à la figure 5, l'unité de traitement 8 est connectée au système de capteur 100, de sorte que l'unité de traitement 8 peut acquérir les grandeurs mesurées par le système de capteur 100, à savoir l'effort d'appui vertical FG mesuré par le capteur de force 15G, l'effort d'appui vertical FD mesuré par le capteur de force 15D, et la contrainte CG mesurée par la jauge de contrainte 16.

En outre, l'unité de traitement 8 est connectée à l'unité d'affichage 9, de sorte que l'unité de traitement 8 peut commander l'unité d'affichage 9. L'unité de traitement 8 peut en outre être connectée à un haut-parleur 9A, qui peut par exemple être disposé dans la cabine 4.

En référence à la figure 6, on décrit maintenant un procédé d'indication de stabilité 1000 pour indiquer au moins une stabilité longitudinale de la machine de manutention 1. Les étapes décrites ci-dessous du procédé 1000 peuvent être mises en œuvre par l'unité de traitement 8. Pour cela, dans un exemple, l'unité de traitement 8 comporte un calculateur qui exécute un programme d'ordinateur convenable.

Dans une étape 1010 du procédé 1000, l'effort d'appui vertical FG, l'effort d'appui vertical FD, et la contrainte CG à un instant T2 sont acquis et stockés en mémoire. Préalablement à l'étape 1010, l'effort d'appui vertical FG, l'effort d'appui vertical FD, et la contrainte CG à un instant T1 ont été stockés en mémoire. L'instant T2 est postérieur à l'instant T1, typiquement d'un pas de temps ΔT = T2 - T1 fixe et correspondant à une fréquence d'acquisition de l'unité de traitement 8. Il est préférable que le pas de temps ΔT soit petit, par exemple au plus égal à 10 millisecondes, plus préférablement au plus égal à 5 millisecondes, plus préférablement encore au plus égal à 1 milliseconde.

Dans une étape 1020, il est calculé une première moyenne M(T1) et une deuxième moyenne M(T2), où :
- M(T1) est une moyenne arithmétique des efforts d'appui vertical FG et FD mesurés à l'instant T1, autrement dit : M(T1) = (FG(T1) + FD(T1)) / 2 ;
- M(T2) est une moyenne arithmétique des efforts d'appui vertical FG et FD mesurés à l'instant T2, autrement dit : M(T2) = (FG(T2) + FD(T2)) / 2.
En variante, M(T1) et M(T2) peuvent être calculées différemment, par exemple comme une moyenne géométrique ou harmonique.

Dans une étape 1030, il est déterminé si une différence en valeur absolue entre la deuxième moyenne M(T2) et la première moyenne M(T1) est supérieure à un seuil d'effort vertical S_C. Autrement dit, il est déterminé si l'inégalité : $\left|M\left(T2\right)-M\left(T1\right)\right| > S_C$ est vérifiée ou non, où la valeur de S_C est strictement positive et donc non nulle.

Dans la négative (« N » sur la figure 6), autrement dit si l'inégalité (11) n'est pas vérifiée, le procédé 1000 passe à une étape 1040 dans laquelle FG(T1) et FD(T1) sont remplacées en mémoire par FG(T2) et FD(T2), autrement dit : FG(T1) ← FG(T2) et FD (T1) ← FG(T2), et à une étape 1045 dans laquelle il est délivré une indication de stabilité longitudinale de la machine de manutention 1 en fonction de la contrainte CG(T1) mesurée à l'instant T1. Le procédé 1000 retourne ensuite à l'étape 1010.

Dans l'affirmative (« Y » sur la figure 6), autrement dit si l'inégalité (11) est vérifiée, le procédé 1000 passe à une étape 1050 dans laquelle FG(T1), FD(T1) et CG(T1) sont remplacées en mémoire par FG(T2), FD(T2) et CG(T2), autrement dit : FG(T1) ← FG(T2), FD (T1) ← FG(T2), CG (T1) ← CG(T2), et à une étape 1055 dans laquelle il est délivré une indication de stabilité longitudinale de la machine de manutention 1 en fonction de la contrainte CG(T2) mesurée à l'instant T2. Le procédé 1000 retourne ensuite à l'étape 1010.

L'indication de stabilité longitudinale délivrée à l'étape 1045 et à l'étape 1055 peut être déterminée de diverses manières, par exemple en comparant la contrainte CG(T1) ou CG(T2) (selon le cas) à plusieurs seuils différents les uns des autres.

L'indication de stabilité longitudinale peut être affichée sur l'unité d'affichage 9 commandée par l'unité de traitement 8, par exemple sous forme d'un code couleur vert-orange-rouge, la couleur verte indiquant une bonne stabilité longitudinale, la couleur orange indiquant une stabilité longitudinale acceptable, et la couleur rouge indiquant une stabilité longitudinale médiocre. Optionnellement, en cas de stabilité longitudinale médiocre, l'unité de traitement 8 peut activer le haut-parleur 9A pour alerter l'opérateur de la machine de manutention 1.

En complément ou en alternative, l'indication de stabilité longitudinale peut être prise en compte par l'unité de traitement 8 pour stopper un ou plusieurs mouvements susceptibles de faire basculer la machine de manutention 1 vers l'avant autour de l'essieu avant 5. Par exemple, en cas de stabilité longitudinale médiocre, l'unité de traitement 8 peut couper l'actionneur de levage pour empêcher de davantage lever le bras de levage 3, et/ou couper l'actionneur d'extension du bras de levage 3 pour empêcher de davantage déployer le bras de levage 3 lorsque celui-ci est télescopique.

Le procédé 1000 repose sur le constat que la seule mesure de la contrainte CG par la jauge de contrainte 16 n'est pas toujours suffisante pour déterminer correctement la stabilité longitudinale de la machine de manutention 1. En effet, comme on l'a indiqué ci-dessus en relation avec l'art antérieur, cette mesure peut être perturbée par le braquage des roues arrière 6A. C'est pourquoi, avec le procédé 1000, on prend en compte la différence en valeur absolue |M(T2) - M(T1)|. Si cette différence en valeur absolue est supérieure à S_C, alors l'effort d'appui vertical du châssis 2 sur l'essieu avant 5 a significativement évolué entre les instants T1 et T2, ce qui indique que la stabilité longitudinale de la machine de manutention 1 a été significativement affectée. Il convient en conséquence de déterminer l'indication de stabilité longitudinale en fonction de la mesure la plus récente de la contrainte CG, à savoir CG(T2). Inversement, si la différence en valeur absolue n'est pas supérieure à S_C, alors l'effort d'appui vertical du châssis 2 sur l'essieu avant 5 n'a pas significativement évolué entre les instants T1 et T2, ce qui indique que la stabilité longitudinale de la machine de manutention 1 n'a pas été significativement affectée. Une variation de CG entre les instants T1 et T2 n'est alors pas indicative de la stabilité longitudinale de la machine de manutention 1, notamment parce qu'elle pourrait être due au braquage des roues arrière 6A. C'est pourquoi l'indication de stabilité longitudinale est déterminée en fonction de CG(T1), et non en fonction de CG(T2).

La valeur de S_C peut être fixée en fonction de diverses caractéristiques de la machine de manutention 1 et/ou du pas de temps ΔT.

Il est à noter que dans le procédé 1000, la détermination de l'indication de stabilité longitudinale délivrée à l'étape 1045 est effectuée en fonction de CG(T1) à l'exclusion d'autres grandeurs mesurées par le système de capteur 100. Ceci n'exclut pas, en revanche, que l'indication de stabilité longitudinale puisse être délivrée en fonction d'une ou plusieurs grandeurs qui ne sont pas mesurées par le système de capteur 100 mais qui sont stockées en mémoire dans l'unité de traitement 8, par exemple la masse de la machine de manutention 1 et/ou une répartition de masses de la machine de manutention 1. De même, la détermination de l'indication de stabilité longitudinale délivrée à l'étape 1055 est effectuée en fonction de CG(T2) à l'exclusion d'autres grandeurs mesurées par le système de capteur 100.

En référence à la figure 7, on décrit un procédé d'indication de stabilité 2000 selon un autre mode de réalisation. Les étapes du procédé 2000 qui sont identiques à celles du procédé 1000 portent les mêmes numéros de référence et ne sont pas décrites à nouveau sauf lorsque cela est nécessaire.

Le procédé 2000 diffère du procédé 1000 en cela qu'il considère en outre une dérive D de la mesure de la contrainte CG par la jauge de contrainte 16. Plus spécifiquement :
- l'étape 1040 est remplacée par une étape 2040 dans laquelle, en plus de réaliser les affectations en mémoire FG(T1) ← FG(T2) et FD (T1) ← FG(T2), la dérive D est calculée comme la différence arithmétique entre CG(T2) et CG(T1) : D ← CG(T2) - CG(T1). L'étape 1045 est en revanche inchangée, c'est-à-dire que l'indication de stabilité longitudinale est délivrée en fonction de CG(T1) à l'exclusion d'autres grandeurs mesurées par le système de capteur 100, sans prendre en compte la dérive D calculée à l'étape 1040 ;
- l'étape 1050 est remplacée par une étape 2050 dans laquelle, en plus de réaliser les affectations en mémoire FG(T1) ← FG(T2), FD (T1) ← FG(T2), CG (T1) ← CG(T2), CG(T2) est corrigée en fonction de la dérive D, par exemple en y soustrayant la dérive D : CG (T2) ← CG(T2) - D ;
- à la différence de l'étape 1055, l'indication de stabilité longitudinale délivrée à l'étape 2055 est déterminée en fonction de CG(T2) ainsi corrigée.

De cette manière, l'indication de stabilité longitudinale délivrée à l'étape 2055 est non seulement déterminée en fonction de la mesure la plus récente de la contrainte CG, à savoir CG(T2), mais aussi en tenant compte de mesures antérieures de la contrainte CG grâce à la dérive D. Ceci tend à rendre plus fiable l'indication de stabilité longitudinale délivrée à l'étape 2055.

En référence à la figure 8, on décrit un procédé d'indication de stabilité 3000 selon encore un autre mode de réalisation. Les étapes du procédé 3000 qui sont identiques à celles du procédé 1000 portent les mêmes numéros de référence et ne sont pas décrites à nouveau sauf lorsque cela est nécessaire.

Le procédé 3000 diffère du procédé 1000 en cela qu'il considère en outre une différence arithmétique entre M(T2) et M(T1) pour corriger la mesure de la contrainte CG par la jauge de contrainte 16. Plus spécifiquement :
- l'étape 1050 est remplacée par une étape 3050 dans laquelle, en plus de réaliser les affectations en mémoire FG(T1) ← FG(T2) et FD (T1) ← FG(T2), il est calculé la quantité CGcorr = CG(T1) - C_C_J * (M(T2) - M(T1)) avant de réaliser l'affectation en mémoire CG (T1) ← CG(T2) ;
- l'étape 3055 est identique à l'étape 1055 à ceci près que l'indication de stabilité longitudinale est déterminée en fonction de CGcorr et non de CG(T2).

C_C_J désigne un facteur de conversion strictement positif (et donc non nul) entre les capteurs de force 15G, 15D et la jauge de contrainte 16. De cette manière, l'indication de stabilité longitudinale délivrée à l'étape 3055 est déterminée non seulement en fonction d'une mesure de la contrainte CG, mais aussi en tenant compte de l'évolution de l'effort d'appui vertical du châssis 2 sur l'essieu avant 5 entre les instants T1 et T2. Ceci tend à rendre plus fiable l'indication de stabilité longitudinale délivrée à l'étape 3055.

En référence à la figure 9, on décrit un procédé d'indication de stabilité 4000 selon encore un autre mode de réalisation, pour indiquer à la fois une stabilité longitudinale de la machine de manutention 1 et une stabilité latérale de la machine de manutention 1. Les étapes décrites ci-dessous du procédé 4000 peuvent être mises en œuvre par l'unité de traitement 8.

Pour indiquer la stabilité longitudinale de la machine de manutention 1, le procédé 4000 met en œuvre les étapes décrites ci-dessus du procédé 1000, 2000 ou 3000, et en outre les étapes représentées sur la figure 9.

Dans une étape 4010, analogue à l'étape 1010, l'effort d'appui vertical FG et l'effort d'appui vertical FD à un instant T2 sont acquis et stockés en mémoire. Préalablement à l'étape 4010, l'effort d'appui vertical FG, l'effort d'appui vertical FD et la contrainte CG à un instant T1 ont été stockés en mémoire.

Dans une étape 4020, la première moyenne M(T1) et la deuxième moyenne M(T2) sont calculées de façon analogue à l'étape 1020. En outre, il est calculé un premier écart DG(T1) et un deuxième écart DG(T2), où :
- DG(T1) est une différence entre l'effort d'appui vertical FG mesuré à l'instant T1 et la première moyenne M(T1), autrement dit : DG(T1) = FG(T1) - M(T1) ;
- DG(T2) est une différence entre l'effort d'appui vertical FG mesuré à l'instant T2 et la deuxième moyenne M(T2), autrement dit : DG(T2) = FG(T2) - M(T2).

Dans une étape 4060, il est déterminé si une différence en valeur absolue entre le deuxième écart DG(T2) et le premier écart DG(T1) est supérieure à un seuil d'effort vertical différentiel S_C_D. Autrement dit, il est déterminé si l'inégalité : $\left|DG\left(T2\right)-DG\left(T1\right)\right| > S_C_D$ est vérifiée ou non, où la valeur de S_C_D est strictement positive et donc non nulle.

Dans la négative (« N » sur la figure 9), autrement dit si l'inégalité (I2) n'est pas vérifiée, le procédé 4000 passe à une étape 4070 (identique à l'étape 1040) dans laquelle FG(T1) et FD(T1) sont remplacées en mémoire par FG(T2) et FD(T2), autrement dit : FG(T1) ← FG(T2) et FD (T1) ← FG(T2), et à une étape 4075 dans laquelle il est délivré une indication de stabilité latérale de la machine de manutention 1 en fonction du premier écart DG(T1). Le procédé 4000 retourne ensuite à l'étape 4010.

Dans l'affirmative (« Y » sur la figure 9), autrement dit si l'inégalité (I2) est vérifiée, le procédé 4000 passe à une étape 4080 identique à l'étape 4070, et à une étape 4085 dans laquelle il est délivré une indication de stabilité latérale de la machine de manutention 1 en fonction du deuxième écart DG(T2). Le procédé 4000 retourne ensuite à l'étape 4010.

L'indication de stabilité latérale délivrée à l'étape 4075 et à l'étape 4085 peut être déterminée de diverses manières, par exemple en comparant l'écart DG(T1) ou DG(T2) à plusieurs seuils différents les uns des autres.

L'indication de stabilité latérale peut être affichée conjointement avec l'indication de stabilité longitudinale sur l'unité d'affichage 9 commandée par l'unité de traitement 8, et éventuellement selon un code couleur comme cela a été décrit ci-dessus pour l'indication de stabilité longitudinale. Optionnellement, en cas de stabilité latérale médiocre, l'unité de traitement 8 peut activer le haut-parleur 9A pour alerter l'opérateur de la machine de manutention 1.

En complément ou en alternative, l'indication de stabilité latérale peut être prise en compte par l'unité de traitement 8 pour stopper un ou plusieurs mouvements susceptibles de faire basculer la machine de manutention 1 sur le côté.

Le procédé 4000 repose sur le constat que les capteurs de force 15G, 15D peuvent également être utilisés pour déterminer la stabilité latérale de la machine de manutention 1. C'est pourquoi, avec le procédé 4000, on prend en compte la différence en valeur absolue |DG(T2) - DG(T1)|. Si cette différence en valeur absolue est supérieure à S_C_D, alors la répartition de l'effort d'appui vertical du châssis 2 sur l'essieu avant 5 le long de l'essieu avant 5 a significativement évolué entre les instants T1 et T2, et il convient en conséquence de déterminer l'indication de stabilité latérale en fonction des mesures les plus récentes des efforts d'appui vertical FG et FD, et donc en fonction de DG(T2). Inversement, si la différence en valeur absolue n'est pas supérieure à S_C_D, alors la répartition de l'effort d'appui vertical du châssis 2 sur l'essieu avant 5 le long de l'essieu avant 5 n'a pas significativement évolué entre les instants T1 et T2, et l'indication de stabilité latérale est déterminée en fonction de DG(T1).

La valeur de S_C_D peut être fixée en fonction de diverses caractéristiques de la machine de manutention 1 et/ou du pas de temps ΔT.

Bien que les étapes 4020 et subséquentes du procédé 4000 aient été décrites en termes d'une différence entre l'effort d'appui vertical FG(T1) ou FG(T2) et M(T1) ou M(T2), il est bien évident que l'on peut considérer FD au lieu de FG, car les rôles de FG et FD sont symétriques. En effet, FD(T1) - M(T1) est égal en valeur absolue à FG(T1) - M(T1) et est de signe opposé.

L'invention n'est pas limitée aux modes de réalisation illustrés dans les dessins.

De plus, le terme « comprenant » n'exclut pas d'autres éléments ou étapes. En outre, des caractéristiques ou étapes qui ont été décrites en référence à l'un des modes de réalisation exposés ci-dessus peuvent également être utilisées en combinaison avec d'autres caractéristiques ou étapes d'autres modes de réalisation exposés ci-dessus.

## Revendications

1. Machine de manutention (1) comprenant un châssis (2), un système de manutention (300) porté par le châssis (2), un essieu avant (5) et un essieu arrière (6) supportant le châssis (2) sur le sol, et un système de capteur (100),
dans laquelle l'essieu avant (5) est un essieu non oscillant et l'essieu arrière (6) est un essieu oscillant,
dans laquelle le système de capteur (100) comprend une jauge de contrainte (16) disposée sur l'essieu arrière (6), et deux capteurs de force (15G, 15D) fixés chacun sur l'essieu avant (5) à écartement suivant une direction transversale (Y) de la machine de manutention (1), chaque capteur de force (15G, 15D) étant en outre fixé au châssis (2) ou en contact avec le châssis (2) de manière à mesurer un effort d'appui vertical du châssis (2) sur ledit capteur de force (15G, 15D),
la machine de manutention (1) comprenant en outre une unité de traitement (8) connectée au système de capteur (100), l'unité de traitement (8) étant configurée pour :
- calculer (1020) une première moyenne (M(T1)) et une deuxième moyenne (M(T2)), la première moyenne (M(T1)) étant une moyenne des efforts d'appui vertical (FG, FD) mesurés par les deux capteurs de force (15G, 15D) à un premier instant (T1), et la deuxième moyenne (M(T2)) étant une moyenne des efforts d'appui vertical (FG, FD) mesurés par les deux capteurs de force (15G, 15D) à un deuxième instant (T2) postérieur au premier instant (T1) ;
- déterminer (1030) si une différence en valeur absolue entre la deuxième moyenne et la première moyenne est supérieure à un premier seuil (S_C), le premier seuil étant non nul ; et
- dans la négative, délivrer (1045) une indication de stabilité longitudinale de la machine de manutention (1) en fonction de la contrainte (CG(T1)) mesurée par la jauge de contrainte (16) au premier instant ;
- dans l'affirmative, délivrer (1055, 2055) ladite indication de stabilité longitudinale en fonction d'au moins la contrainte (CG(T2)) mesurée par la jauge de contrainte (16) au deuxième instant ou en fonction de la contrainte (CG(T1)) mesurée par la jauge de contrainte (16) au premier instant corrigée en fonction d'une différence arithmétique entre la deuxième moyenne (M(T2)) et la première moyenne (M(T1)).

2. Machine de manutention (1) selon la revendication 1, dans laquelle les deux capteurs de force (15G, 15D) sont fixés sur l'essieu avant (5) de part et d'autre d'un axe longitudinal (X) de la machine de manutention (1), l'axe longitudinal (X) étant orthogonal à la direction transversale (Y) de la machine de manutention (1).

3. Machine de manutention (1) selon l'une quelconque des revendications 1 à 2, dans laquelle l'unité de traitement (8) est configurée pour :
- s'il est déterminé que ladite différence en valeur absolue est supérieure au premier seuil (S_C), délivrer (1055) ladite indication de stabilité longitudinale en fonction de la contrainte (CG(T2)) mesurée par la jauge de contrainte (16) au deuxième instant à l'exclusion d'autres grandeurs mesurées par le système de capteur (100).

4. Machine de manutention (1) selon l'une quelconque des revendications 1 à 2, dans laquelle l'unité de traitement (8) est configurée pour :
- s'il est déterminé que ladite différence en valeur absolue n'est pas supérieure au premier seuil (S_C), calculer (2040) une dérive (D) de la jauge de contrainte (16), la dérive (D) étant une différence arithmétique entre la contrainte (CG(T2)) mesurée par la jauge de contrainte (16) au deuxième instant et la contrainte (CG(T1)) mesurée par la jauge de contrainte (16) au premier instant, et délivrer (1045) ladite indication de stabilité longitudinale en fonction de la contrainte (CG(T1)) mesurée par la jauge de contrainte (16) au premier instant non corrigée en fonction de ladite dérive (D) ;
- s'il est déterminé que ladite différence en valeur absolue est supérieure au premier seuil (S_C), délivrer (2055) ladite indication de stabilité longitudinale en fonction de la contrainte (CG(T2)) mesurée par la jauge de contrainte (16) au deuxième instant corrigée en fonction de ladite dérive (D).

5. Machine de manutention (1) selon l'une quelconque des revendications 1 à 2, dans laquelle l'unité de traitement (8) est configurée pour :
- s'il est déterminé que ladite différence en valeur absolue est supérieure au premier seuil (S_C), délivrer (3055) ladite indication de stabilité longitudinale en fonction de la contrainte (CG(T1)) mesurée par la jauge de contrainte (16) au premier instant corrigée en fonction d'une différence arithmétique entre la deuxième moyenne (M(T2)) et la première moyenne (M(T1)).

6. Machine de manutention (1) selon l'une quelconque des revendications 1 à 5, dans laquelle la machine de manutention (1) comprend en outre une unité d'affichage (9) connectée à l'unité de traitement (8), et dans laquelle l'unité de traitement (8) est en outre configurée pour commander l'affichage de l'indication de stabilité longitudinale sur l'unité d'affichage (9).

7. Machine de manutention (1) selon la revendication 6, dans laquelle la machine de manutention (1) comprend en outre une cabine (4), l'unité d'affichage (9) étant disposée dans la cabine (4).

8. Machine de manutention (1) selon l'une quelconque des revendications 1 à 7, dans laquelle l'unité de traitement (8) est en outre configurée pour :
- calculer (4020) un premier écart (DG(T1)) et un deuxième écart (DG(T2)), le premier écart étant une différence entre l'effort d'appui vertical mesuré par un capteur de force (15G) parmi les deux capteurs de force (15G, 15D) au premier instant et la première moyenne (M(T1)), et le deuxième écart étant une différence entre l'effort d'appui vertical mesuré par le dit capteur de force (15G) au deuxième instant et la deuxième moyenne (M(T2)) ;
- déterminer (4060) si une différence en valeur absolue entre le deuxième écart et le premier écart est supérieure à un deuxième seuil (S_C_D), le deuxième seuil étant non nul ;
- dans la négative, délivrer (4075) une indication de stabilité latérale de la machine de manutention (1) en fonction du premier écart (DG(T1)) ;
- dans l'affirmative, délivrer (4085) ladite indication de stabilité latérale en fonction du deuxième écart (DG(T2)).

9. Machine de manutention (1) selon la revendication 8 prise en combinaison avec l'une quelconque des revendications 6 à 7, dans laquelle l'unité de traitement (8) est en outre configurée pour commander l'affichage de l'indication de stabilité latérale sur l'unité d'affichage (9).

10. Machine de manutention (1) selon l'une quelconque des revendications 1 à 9, dans laquelle le premier instant (T1) et le deuxième instant (T2) sont séparés d'au plus 10 millisecondes.

11. Procédé (1000, 2000, 3000, 4000) d'indication de la stabilité d'une machine de manutention (1) comprenant un châssis (2), un système de manutention (300) porté par le châssis (2), un essieu avant (5) et un essieu arrière (6) supportant le châssis (2) sur le sol, et un système de capteur (100),
dans laquelle l'essieu avant (5) est un essieu non oscillant et l'essieu arrière (6) est un essieu oscillant,
dans laquelle le système de capteur (100) comprend une jauge de contrainte (16) disposée sur l'essieu arrière (6), et deux capteurs de force (15G, 15D) fixés chacun sur l'essieu avant (5) à écartement suivant une direction transversale (Y) de la machine de manutention (1), chaque capteur de force (15G, 15D) étant en outre fixé au châssis (2) ou en contact avec le châssis (2) de manière à mesurer un effort d'appui vertical du châssis (2) sur ledit capteur de force (15G, 15D),
le procédé comprenant :
- calculer (1020) une première moyenne (M(T1)) et une deuxième moyenne (M(T2)), la première moyenne (M(T1)) étant une moyenne des efforts d'appui vertical (FG, FD) mesurés par les deux capteurs de force (15G, 15D) à un premier instant (T1), et la deuxième moyenne (M(T2)) étant une moyenne des efforts d'appui vertical (FG, FD) mesurés par les deux capteurs de force (15G, 15D) à un deuxième instant (T2) postérieur au premier instant (T1) ;
- déterminer (1030) si une différence en valeur absolue entre la deuxième moyenne et la première moyenne est supérieure à un premier seuil (S_C), le premier seuil étant non nul ; et
- dans la négative, délivrer (1045) une indication de stabilité longitudinale de la machine de manutention (1) en fonction de la contrainte (CG(T1)) mesurée par la jauge de contrainte (16) au premier instant ;
- dans l'affirmative, délivrer (1055, 2055) ladite indication de stabilité longitudinale en fonction d'au moins la contrainte (CG(T2)) mesurée par la jauge de contrainte (16) au deuxième instant ou en fonction de la contrainte (CG(T1)) mesurée par la jauge de contrainte (16) au premier instant corrigée en fonction d'une différence arithmétique entre la deuxième moyenne (M(T2)) et la première moyenne (M(T1)).

12. Procédé (1000) selon la revendication 11, dans lequel le procédé comprend :
- s'il est déterminé que ladite différence en valeur absolue est supérieure au premier seuil (S_C), délivrer (1055) ladite indication de stabilité longitudinale en fonction de la contrainte (CG(T2)) mesurée par la jauge de contrainte (16) au deuxième instant à l'exclusion d'autres grandeurs mesurées par le système de capteur (100).

13. Procédé (2000) selon la revendication 11, dans lequel le procédé comprend :
- s'il est déterminé que ladite différence en valeur absolue n'est pas supérieure au premier seuil (S_C), calculer (2040) une dérive (D) de la jauge de contrainte (16), la dérive (D) étant une différence arithmétique entre la contrainte (CG(T2)) mesurée par la jauge de contrainte (16) au deuxième instant et la contrainte (CG(T1)) mesurée par la jauge de contrainte (16) au premier instant, et délivrer (1045) ladite indication de stabilité longitudinale en fonction de la contrainte (CG(T1)) mesurée par la jauge de contrainte (16) au premier instant non corrigée en fonction de ladite dérive (D) ;
- s'il est déterminé que ladite différence en valeur absolue est supérieure au premier seuil (S_C), délivrer (2055) ladite indication de stabilité longitudinale en fonction de la contrainte (CG(T2)) mesurée par la jauge de contrainte (16) au deuxième instant corrigée en fonction de ladite dérive (D).

14. Procédé (3000) selon la revendication 11, dans lequel le procédé comprend :
- s'il est déterminé que ladite différence en valeur absolue est supérieure au premier seuil (S_C), délivrer (3055) ladite indication de stabilité longitudinale en fonction de la contrainte (CG(T1)) mesurée par la jauge de contrainte (16) au premier instant corrigée en fonction d'une différence arithmétique entre la deuxième moyenne (M(T2)) et la première moyenne (M(T1)).

15. Procédé (4000) selon l'une quelconque des revendications 11 à 14, dans lequel le procédé comprend en outre :
- calculer (4020) un premier écart (DG(T1)) et un deuxième écart (DG(T2)), le premier écart étant une différence entre l'effort d'appui vertical mesuré par un capteur de force (15G) parmi les deux capteurs de force (15G, 15D) au premier instant et la première moyenne (M(T1)), et le deuxième écart étant une différence entre l'effort d'appui vertical mesuré par le dit capteur de force (15G) au deuxième instant et la deuxième moyenne (M(T2)) ;
- déterminer (4060) si une différence en valeur absolue entre le deuxième écart et le premier écart est supérieure à un deuxième seuil (S_C_D), le deuxième seuil étant non nul ;
- dans la négative, délivrer (4075) une indication de stabilité latérale de la machine de manutention (1) en fonction du premier écart (DG(T1)) ;
- dans l'affirmative, délivrer (4085) ladite indication de stabilité latérale en fonction du deuxième écart (DG(T2)).
